# EUROPÄISCHE PATENTSCHRIFT

(11) **EP 0 413 124 B1**
(45) Veröffentlichungstag und Bekanntmachung des Hinweises auf die Patenterteilung: **09.11.1994**
(21) Anmeldenummer: 90113014.6
(22) Anmeldetag: 07.07.1990
(51) Int. Cl.: F24F 13/06

(54) **Luftauslass**
Air outlet
Sortie d'air

(30) Priorität: 18.08.1989 DE 3927227
(43) Veröffentlichungstag der Anmeldung: 20.02.1991
(73) Patentinhaber: H KRANTZ-TKT GmbH, D-51465 Bergisch Gladbach (DE)
(72) Erfinder: Schweikert, Wolfgang, Dipl.-Ing., D-5190 Stolberg (DE)
(74) Vertreter: Bauer, Hubert, Dipl.-Ing.

(56) Entgegenhaltungen:
- DE-B- 1 153 872
- FR-A- 2 389 789
- US-A- 2 729 429
- US-A- 4 416 192

## Beschreibung

Die Erfindung betrifft einen Luftauslaß aus einer im Deckenbereich eines zu belüftenden und/oder zu klimatisierenden Raumes anzuordnenden Wanne. Diese ist deckenseitig konzentrisch mit einem vertikal ausgerichteten, an einem Zuluftkanal angeschlossenen Zuführstutzen versehen, und ihre offenen Stirnseiten bilden Austrittsquerschnitte für die in den Raum einzuleitende Luft.

Ein derartiger Luftauslaß ist aus der DE-PS 11 53 872 bekannt und zielt darauf ab, die dem Raum zuzuführende Luft innerhalb der Wanne zu verwirbeln, um so eine stabile Strömung im Kühllastfall zu erreichen.

Im Kühllastfall läßt sich mit dem bekannten Luftauslaß eine ausreichende Luftstrahlstabilität nicht immer erzielen. Je nach Volumenstrom- oder Temperaturdifferenz kann der kalte Luftstrahl mit erhöhter Luftgeschwindigkeit nach 3 bis 5 m in den Aufenthaltsbereich des zu belüftenden und/oder zu klimatisierenden Raumes einbrechen.

Der Erfindung liegt die Aufgabe zugrunde, einen Luftauslaß der eingangs beschriebenen Art so auszubilden, daß damit stets eine stabile Führung der Luftstrahlen im Kühllastfall möglich ist. Eine stabile Führung der Luftstrahlen soll dabei auch gewährleistet sein, wenn die Temperaturdifferenz Raumluft/Zuluft bis 10K beträgt. Darüber hinaus soll zur Lösung dieser Aufgabe keine grundlegende konstruktive Veränderung an dem konventionellen Auslaß vorgenommen werden, damit die Ausbildung einfach und preiswert bleibt und auch als Sanierungslösung in Betracht kommt. Weiterhin sollten die Werkzeuge zur Herstellung des bekannten Auslasses beibehalten werden können. Schließlich sollte die unerläßliche Umgestaltung nicht zu gravierenden akustischen Verschlechterungen des Auslasses führen.

Zur Lösung dieser Aufgabe wird von einem Luftauslaß der im Oberbegriff des Anspruchs 1 genannten gattungsgemäßen Art ausgegangen, welche erfindungsgemäß die im kennzeichnenden Teil desselben angegebenen Merkmale aufweist.

Durch die erfindungsgemäßen bogenförmigen Leitkörper, wodurch der freie Wannenquerschnitt vom Mündungsbereich des Zuführstutzens aus lavaldüsenartig zu beiden Austrittsquerschnitten hin zunimmt, läßt sich ein deutlich stabileres Strömungsverhalten sowohl bei freiblasender Anordnung als auch bei deckenbündiger Anordnung des Luftauslasses im Kühllastfall erzielen.

Versuche mit dem erfindungsgemäßen Auslaß ergaben folgendes:
Der Auslaß wurde mit drei verschiedenen Volumenströmen, nämlich 400 m³/h, 700 m³/h, 1000 m³/h beaufschlagt. Die Temperaturdifferenz betrug 7,5 K. Der Auslaß war so eingebaut worden, daß auf einer Seite die deckenbündige Luftführung und auf der anderen Seite die freiblasende Luftführung beobachtet werden konnte. Bei allen Volumenströmen bildete sich eine stabile Luftführung aus. Die Luftstrahlen wurden nicht mehr im Bereich von 3 bis 5 m nach dem Verlassen des Auslasses nach unten in den Aufenthaltsbereich abgelenkt. Bei der deckenbündigen Einbauweise war bei der vorhandenen Versuchsanordnung überhaupt kein Abfallen des Strahlbündels in den Aufenthaltsbereich festzustellen. Bei der freiblasenden Einbauweise wurde die Wurfweite deutlich vergrößert. Die Zuluftstrahlen wurden erst ab ca. 9 m allmählich nach unten abgelenkt. Die Geschwindigkeit des Strahlbündels hat sich in diesem Bereich bereits so weit abgebaut, daß keine Zugerscheinungen im Aufenthaltsbereich auftraten. Das Strahlverhalten änderte sich auch dann noch nicht, als der Wirbelauslaß einseitig betrieben und die Öffnung der deckenbündigen Ausblasrichtung dazu abgedeckt wurde. Als bogenförmige Leitkörper wurden dabei Leitbleche eingesetzt, welche zur Kontrolle ihrer Wirkungsweise zeitweise entfernt wurden. Man konnte die Verbesserung direkt mit dem Ursprungszustand bei gleichen Versuchsbedingungen beobachten. Bei entfernten Leitblechen wurde der Luftstrahl unmittelbar nach dem Verlassen der Wanne nach unten abgelenkt.

Wie die Versuche zeigten, führt eine Verwirbelung der Zuluft innerhalb der Wanne jedenfalls allein nicht zum gewünschten Erfolg. Mit dem erfindungsgemäßen Einbau der bogenförmigen Leitkörper erhält das Wanneninnere eine lavaldüsenähnliche Form, wodurch sich der Strahlimpuls erhöht und das Verbinden der Einzelstrahlen zu einem breiten Strahlbündel unterdrückt wird. Dadurch vergrößert sich deutlich die Wurfweite, was naturgemäß zu einem Geschwindigkeitsabbau der Zuluftstrahlen führt, so daß diese, ohne Zugerscheinungen hervorzurufen, in den Aufenthaltsbereich gelangen können.

Durch die Einbringung der bogenförmigen Leitkörper in die Wanne ergibt sich ein einfaches Hilfsmittel, die der Erfindung zugrunde liegende Aufgabe zu lösen, ohne daß darüber hinaus weitere Maßnahmen erforderlich sind.

Nach Ausgestaltungen der Erfindung können auch die Wannenbodenseite und/oder die -deckenseite gleichfalls unter Verwendung eines bogenförmigen Leitkörpers gebildet sein oder auch die Leitkörper zu einer rotationssymmetrischen Lavaldüse zusammengesetzt sein.

Schließlich können nach weiteren Ausgestaltungen der Erfindung entweder die Leitkörper bzw. die daraus gebildete Lavaldüse die Längsseiten sowie die Boden- und Deckenteile der Wanne bilden oder aber die aus ebenen Blechteilen gebildete Wanne kann die aus bogenförmigen Blechteilen gebildeten Leitkörper ummanteln.

In der Zeichnung ist ein Ausführungsbeispiel des erfindungsgemäßen Luftauslasses dargestellt. Es zeigen jeweils in einem Grundriß:
Fig. 1 den aus einer Wanne 1 gebildeten Luftauslaß, worin den beiden Längsseiten 2 je ein bogenförmiger Leitkörper 3 zugeordnet ist, wodurch zu beiden Austrittsquerschnitten 4 der Wanne 1 hin der Wannenquerschnitt lavaldüsenartig zunimmt.
Fig. 2 einen Luftauslaß, der sich von dem in Fig. 1 dargestellten lediglich durch unterschiedlich gebogene, aus Blech gebildete Leitkörper 3, 3' und 3'' unterscheidet, womit die Eindringtiefe der Luftstrahlen verändert werden kann.

Die akustische Untersuchung des erfindungsgemäßen Luftauslasses ergab keine Erhöhung des Schalleistungspegels.

Ein Vergleich der Meßreihen zeigt, daß sich die Befürchtung, durch die erhöhte Strömungsgeschwindigkeit könnte der erfindungsgemäße Auslaß lauter werden, überraschenderweise nicht bewahrheitet hat. Die akustischen Werte des Luftauslasses sind durch die erfindungsgemäßen Einbauten nahezu unverändert geblieben. Bei einem Volumenstrom von 600 m³/h hat sich der dB (A)-Wert um 0,2 dB (A) gegenüber der Normalausführung erhöht, und bei 800 m³/h war eine Erhöhung um 0,7 dB (A) zu verzeichnen. Als Grund für dieses Verhalten ist anzunehmen, daß die theoretische Strömungsgeschwindigkeit in der Mitte der Wanne 1 zwar erhöht, die Wirbelbildung aber reduziert wird. Dadurch bleibt der Schalleistungspegel nahezu gleich. Auch der Druckverlust ändert sich kaum.

## Patentansprüche

1. Luftauslaß aus einer im Deckenbereich eines zu belüftenden und/oder zu klimatisierenden Raumes anzuordnenden Wanne, die deckenseitig konzentrisch mit einem vertikal ausgerichteten, an einem Zuluftkanal angeschlossenen Zuführstutzen versehen ist und deren offene Stirnseiten Austrittsquerschnitte für die in den Raum einzuleitende Luft bilden, dadurch gekennzeichnet, daß mindestens die beiden Längsseiten (2) der Wanne (1) unter Verwendung je eines bogenförmigen Leitkörpers (3) gebildet sind, wodurch der freie Wannenquerschnitt vom Mündungsbereich des Zuführstutzens aus lavaldüsenartig zu beiden Austrittsquerschnitten (4) hin zunimmt.

2. Luftauslaß nach Anspruch 1, dadurch gekennzeichnet, daß die Wannenbodenseite und/oder die -deckenseite gleichfalls unter Verwendung eines bogenförmigen Leitkörpers gebildet sind bzw. ist.

3. Luftauslaß nach Anspruch 1 oder 2, dadurch gekennzeichnet, daß die Leitkörper (3) zu einer rotationssymmetrischen Lavaldüse zusammengesetzt sind.

4. Luftauslaß nach mindestens einem der Ansprüche 1 bis 3, dadurch gekennzeichnet, daß die Leitkörper (3) bzw. die daraus gebildete Lavaldüse die Längsseiten (2) sowie die Boden- und Deckenteile der Wanne (1) bilden.

5. Luftauslaß nach mindestens einem der Ansprüche 1 bis 3, dadurch gekennzeichnet, daß die aus ebenen Blechteilen gebildete Wanne (1) die aus bogenförmigen Blechteilen gebildeten Leitkörper (3) ummantelt.

## Claims

1. An air outlet from a vent, which is fitted in the ceiling area of a room to be ventilated and/or air-conditioned and which is concentrically provided at the ceiling with a delivery socket, which is vertically oriented and connected to a delivery channel and the open ends of which form outlet cross-sections for air to be introduced into the room, **characterised in that** at least the two longitudinal sides (2) of the vent (1) are formed by using a respective arced ducting element (3), so that the free vent cross-section increases in the manner of a Laval nozzle from the mouth area of the delivery socket towards both outlet cross-sections (4).

2. An air outlet according to claim 1, **characterised in that** the vent bottom and/or the ceiling side is/are also formed by using an arced ducting element.

3. An air outlet according to claim 1 or 2, **characterised in that** the ducting elements (3) are combined to form a rotation-symmetrical Laval nozzle.

4. An air outlet according to at least one of claims 1 to 3, **characterised in that** the ducting elements (3) or a therefrom formed Laval nozzle form the longitudinal sides (2) as well as the bottom and ceiling portions of the vent (1).

5. An air outlet according to at least one of claims 1 to 3, **characterised in that** the vent (1), which is made of plane sheet-metal portions, encases the ducting elements (3) which are formed of arced sheet-metal parts.

## Revendications

1. Sortie d'air constituée par une cuvette, destinée à être disposée au niveau du plafond d'une pièce devant être aérée et/ou climatisée, et qui est équipée d'une tubulure verticale d'alimentation disposée concentriquement au niveau du plafond et raccordée à un canal d'arrivée d'air, et dont les faces frontales ouvertes forment des sections transversales de sortie pour l'air devant être introduit dans la pièce, caractérisée par le fait qu'au moins les deux côtés longitudinaux (2) de la cuvette (1) sont constitués moyennant l'utilisation de corps de guidage respectifs de forme cintrée (3), la section transversale libre de la cuvette augmentant, à la manière d'une tuyère de Laval, depuis la zone d'embouchure de la tubulure d'arrivée en direction des deux sections transversales de sortie (4).

2. Sortie d'air suivant la revendication 1, caractérisée par le fait que le côté de la cuvette, tourné vers le sol, et/ou le côté de la cuvette, tourné vers le plafond, est/sont également formés moyennant l'utilisation d'un corps de guidage de forme arquée.

3. Sortie d'air suivant la revendication 1 ou 2, caractérisée par le fait que les corps de guidage (3) sont réunis pour former une tuyère de Laval à symétrie de révolution.

4. Sortie d'air suivant au moins l'une des revendications 1 à 3, caractérisée par le fait que les corps de guidage (3) ou la tuyère de Laval formée à partir de ces corps forment les côtés longitudinaux (2) ainsi que les éléments de la cuvette (1), tournés vers le sol et vers le plafond.

5. Sortie d'air suivant au moins l'une des revendications 1 à 3, caractérisée par le fait que la cuvette (1), formée par des éléments de tôle plats, entoure les corps de guidage (3) formés par des éléments de tôle de forme arquée.
